# EUROPÄISCHE PATENTANMELDUNG

(11) **EP 2 469 189 A2**
(43) Veröffentlichungstag der Anmeldung: **27.06.2012**
(21) Anmeldenummer: 11193912.0
(22) Anmeldetag: 16.12.2011
(51) Int. Cl.: F24C 15/20

(54) **Dunstabzugshaube mit einer Befestigungsvorrichtung zur Befestigung eines Wrasenschirms und Verfahren zur Befestigung**

(30) Priorität: 22.12.2010 DE 102010063873
(71) Anmelder: BSH Bosch und Siemens Hausgeräte GmbH, 81739 München (DE)
(72) Erfinder: Ortmann, Christoph, 81371 München (DE)

(57) **Zusammenfassung**

Die vorliegende Erfindung betrifft eine Dunstabzugshaube (1) mit einer Befestigungsvorrichtung zur Befestigung eines Wrasenschirms (3) an einer Sichthaube (2) einer Dunstabzugshaube (1). Die Befestigungsvorrichtung weist dabei wenigstens ein Aufnahmeprofil (10) und wenigstens ein Konterprofil (11) auf, wobei das wenigstens eine Aufnahmeprofil (10) einen Aufnahmebereich zur Aufnahme zumindest eines Teils des Wrasenschirms (3) aufweist und wobei das wenigstens eine Konterprofil (11) zur Fixierung des Wrasenschirms (3) an der Sichthaube (2) befestigt ist. Zudem betrifft die vorliegende Erfindung ein Verfahren zum lösbaren Befestigen eines Wrasenschirms (3) an einer Sichthaube (2) einer Dunstabzugshaube (1).

## Beschreibung

Die Erfindung betrifft eine Dunstabzugshaube mit einer Befestigungsvorrichtung zur Befestigung eines Wrasenschirms an einer Sichthaube einer Dunstabzugshaube, sowie ein Verfahren zum Befestigen eines Wrasenschirms an einer Sichthaube einer Dunstabzugshaube.

Die Verwendung von Wrasenschirmen bei Dunstabzugshauben ist weit verbreitet. Dunstabzugshauben, insbesondere sogenannte Essen, bestehen in der Regel aus einer Sichthaube und einem Kamin, wobei die Sichthaube mit dem Kamin verbunden ist. Bei solchen Dunstabzugshauben wird der Wrasenschirm angebracht, indem der Wrasenschirm nach der Fixierung der Sichthaube an dem Kamin, auf die Oberseite der Sichthaube aufgelegt wird. Dies ist zumeist umständlich, da es sich bei dem Wrasenschirm im Allgemeinen um ein schwergewichtiges Bauteil handelt, welches zur Montage über die Sichthaube gehoben werden muss.

Alternativ kann der Wrasenschirm auch so befestigt werden, dass dieser vor der Befestigung der Sichthaube an dem Kamin an dem Kamin angeordnet wird und die Sichthaube anschließend von unten an den Wrasenschirm angeordnet wird und mit dem Kamin verbunden wird. Auch hierbei ist die Montage komplex.

Der vorliegenden Erfindung liegt somit die Aufgabe zugrunde, eine Dunstabzugshaube bereitzustellen, bei der ein Wrasenschirm auf einfache Art zu befestigen ist und dennoch eine zuverlässige Befestigung gewährleistet werden kann.

Der Erfindung liegt die Erkenntnis zugrunde, dass diese Aufgabe gelöst werden kann, indem eine zweiteilige Befestigungsvorrichtung verwendet wird, deren beide Teile in einem so großen Abstand zueinander angeordnet werden, dass diese als zwei Lagerpunkte das Gewicht des Wrasenschirms aufnehmen können.

Die Aufgabe wird erfindungsgemäß gelöst durch eine Dunstabzugshaube mit einer Befestigungsvorrichtung zur Befestigung eines Wrasenschirms gemäß dem unabhängigen Patentanspruch 1, sowie durch das Verfahren zum lösbaren Befestigen eines Wrasenschirms gemäß dem unabhängigen Patentanspruch 10.

Weitere Merkmale und Details der Erfindung ergeben sich aus den Unteransprüchen, der Beschreibung sowie den Zeichnungen. Dabei gelten Merkmale und Details, die im Zusammenhang mit der erfindungsgemäßen Dunstabzugshaube beschrieben sind - soweit anwendbar - auch bezüglich des erfindungsgemäßen Verfahrens und umgekehrt.

Gemäß einem ersten Aspekt der Erfindung wird eine Dunstabzugshaube mit einer Befestigungsvorrichtung zur Befestigung eines Wrasenschirms an einer Sichthaube einer Dunstabzugshaube bereitgestellt. Dabei ist die Dunstabzugshaube dadurch gekennzeichnet, dass die Befestigungsvorrichtung wenigstens ein Aufnahmeprofil und wenigstens ein Konterprofil aufweist, dass das wenigstens eine Aufnahmeprofil einen Aufnahmebereich zur Aufnahme zumindest eines Teils des Wrasenschirms aufweist und dass das wenigstens eine Konterprofil zur Fixierung des Wrasenschirms an der Sichthaube befestigt ist.

Unter einer Dunstabzugshaube wird ein Gerät zum Absaugen und Filtern der insbesondere beim Kochen entstehenden Wrasen verstanden. Eine Dunstabzugshaube kann auch als Wrasenabzug oder Esse bezeichnet werden. Die vorliegende Erfindung ist nicht auf spezielle Arten von Dunstabzugshauben beschränkt. Vorzugsweise kann die vorliegende Erfindung aber bei Wandessen, besonders bevorzugt bei sogenannten Schrägdunstabzugshauben oder Kopffrei-Essen eingesetzt werden, bei denen der Wrasenschirm im montierten Zustand aus der Horizontalen heraus geneigt angeordnet ist.

Als Wrasenschirm wird im Sinne der Erfindung der Teil der Dunstabzugshaube verstanden, mittels dessen Wrasen, der die Dunstabzugshaube anströmt, zu einer Ansaugöffnung der Dunstabzugshaube, insbesondere in der Sichthaube geleitet wird. Bei einem Wrasenschirm handelt es sich vorzugsweise um eine flächig ausgestaltete Platte. Die Form der Platte kann eben sein oder aber eine Wölbung aufweisen. Bei einer Sichthaube handelt sich im um die Komponente der Dunstabzugshaube, in der sich die Ansaugöffnung der Dunstabzugshaube befindet, über die Wrasen in die Dunstabzugshaube eintreten kann. In der Regel ist in der Sichthaube, insbesondere in der Ansaugöffnung, wenigstens ein Filterelement zum Filtern beziehungsweise Reinigen des Wrasens vorgesehen. Die Sichthaube kann darüber hinaus noch weitere Komponenten der Dunstabzugshaube aufweisen.

Erfindungsgemäß weist die Befestigungsvorrichtung wenigstens ein Aufnahmeprofil und wenigstens ein Konterprofil auf. Als Profil wird hierbei ein Bauteil bezeichnet, das im Vergleich zu dessen Querschnitt eine größere Länge aufweist.

Das Aufnahmeprofil ist erfindungsgemäß derart gestaltet, dass es zumindest einen Teil des Wrasenschirms in geeigneter Weise aufnehmen kann, wobei die vorliegende Erfindung nicht auf bestimmte Profilquerschnitte oder Profilquerschnittsformen oder Profillängen beschränkt ist. Das Aufnahmeprofil kann auch als Führungsprofil, als Führungsschiene oder dergleichen bezeichnet werden. Zweck des Aufnahmeprofils ist es, den Wrasenschirm auf eine einfache Art und Weise zu halten, so dass nach der Fixierung und gegebenenfalls endgültigen Befestigung des Wrasenschirms durch das Konterprofil dieser in der gewünschten Position verbleibt. Als "Aufnehmen" im Sinne der vorliegenden Erfindung wird verstanden, dass der Wrasenschirm mit mindestens zwei, vorzugsweise drei, Flächen beziehungsweise Seiten des Aufnahmeprofils in Kontakt steht beziehungsweise an diesen anliegt.

Zur Aufnahme des Wrasenschirms weist das Aufnahmeprofil erfindungsgemäß daher einen Aufnahmebereich auf. Das Aufnehmen in den Aufnahmebereich kann auch als eine Art "Umgreifen" zumindest eines Teils des Wrasenschirms verstanden werden, wobei bei einem solchen Umgreifen nicht zwingend Kräfte, insbesondere Klemmkräfte, durch das Aufnahmeprofil auf den Wrasenschirm ausgeübt werden müssen. Das Einbringen des Wrasenschirms in den Aufnahmebereich kann beispielsweise mittels Einschieben, Einstecken oder dergleichen erfolgen.

Der Aufnahmebereich erstreckt sich bevorzugt über die gesamte Länge des Aufnahmeprofils. Es ist aber auch möglich, dass der Aufnahmebereich aus mehreren Aufnahmeteilbereichen besteht. Die einzelnen Aufnahmeteilbereiche können dabei gleich oder unterschiedlich ausgestaltet sein und beispielsweise durch Haken an dem Aufnahmeprofil gebildet sein. Vorzugsweise wird der Aufnahmebereich aber durch eine Nut, die sich vorzugsweise über die gesamte Länge des Aufnahmeprofils erstreckt, gebildet. Die Nut weist dabei vorzugsweise zumindest eine Breite auf, die der Dicke des Wrasenschirms entspricht.

Das Konterprofil im Sinne der vorliegenden Erfindung ist ein Profil, das anders als das Aufnahmeprofil, nicht dazu dient den Wrasenschirm aufzunehmen, sondern mittels des Konterprofils soll vielmehr eine Veränderung der Position des Wrasenschirms vermieden werden. Das Verhindern der Veränderung der Position wird auch als Fixieren des Wrasenschirms verstanden. Bei dem Konterprofil ist es daher ausreichend, wenn nur zwei Seiten mit zwei Seiten des Wrasenschirms in Kontakt stehen.

Aufgrund der erfindungsgemäß vorgesehenen Befestigungsvorrichtung ist es möglich, einen Wrasenschirm zu verwenden, an dem keine zusätzlichen Befestigungsmittel vorgesehen sind. Dies ist von Vorteil, da es bei zusätzlich auf oder an dem Wrasenschirm aufgebrachten, insbesondere aufgeklebten, Befestigungsmitteln, die aus unterschiedlichen Materialien bestehen könnten, bei Erwärmung zu unterschiedlicher Materialausdehnung kommt, welche die Verbindungsstabilität negativ beeinflussen. Eine solche nachteilige Beeinflussung ist durch die erfindungsgemäße Befestigungsvorrichtung, die zu dem Wrasenschirm separat ausgestaltet ist und insbesondere nicht mit diesem verklebt ist, ausgeschlossen, so dass eine höhere und dauerhafte Haltbarkeit und Stabilität der Befestigung des Wrasenschirms an der Sichthaube realisiert werden kann.

Zudem wird durch die zweiteilige Ausführung der Befestigungsvorrichtung für die Befestigung des Wrasenschirms an der Sichthaube die Stabilität der Befestigung erhöht. Die Befestigung erfolgt bei der zweiteiligen Befestigungsvorrichtung durch Bildung zweier Lagepunkte, die vorzugsweise so weit voneinander beabstandet sind, dass durch diese das Gewicht des Wrasenschirms gehalten werden kann.

Ein weiterer Vorteil der zweiteiligen Ausführungsform der Befestigungsvorrichtung für die Befestigung des Wrasenschirms an der Sichthaube ist darin zu sehen, dass durch die zumindest teilweise Aufnahme des Wrasenschirms in dem Aufnahmebereich des Aufnahmeprofils eine Vorfixierung des Wrasenschirms vorgenommen werden kann. Insbesondere kann der Wrasenschirm durch den Monteur zunächst in das Aufnahmeprofil, insbesondere in den Aufnahmebereich eingeführt werden. In dieser Position ist der Wrasenschirm bereits vorfixiert und wird bereits teilweise durch das Aufnahmeprofil gehalten, so dass der Monteur das Gewicht des Wrasenschirms nicht mehr tragen muss und somit die Belastungen des Monteurs reduziert sind. Die Fixierung und eine endgültige Befestigung des Wrasenschirms erfolgt an diese Vorfixierung angeschlossen durch Verwendung des Konterprofils. Zumindest die Fixierung durch das Konterprofil, vorzugsweise aber auch die Befestigung des Wrasenschirms kann dabei vorzugsweise ohne Werkzeug erfolgen.

Vorzugsweise wird das Konterprofil zur Fixierung des Wrasenschirms lösbar befestigt. Als lösbare Befestigung wird hierbei eine reversible Befestigung bezeichnet, die mit einfachen Mitteln rückgängig gemacht werden. Als lösbare Befestigungen können alle lösbaren Befestigungsmechanismen verwendet werden. Lösbar wird dabei derart verstanden, dass eine Befestigung, vorzugsweise durch einen Formschluss und/oder Kraftschluss erzielt wird, wobei jedoch bei Bedarf die Befestigung gelöst werden kann. Vorzugsweise sollen im Sinne der vorliegenden Erfindung als lösbare Befestigung solche Befestigungen verstanden werden, welche ohne Zuhilfenahme von Werkzeug hergestellt beziehungsweise gelöst werden können. Zu diesen Befestigungsarten zählen beispielsweise Steckverbindungen oder Rastverbindungen, wie beispielsweise Clipverbindungen.

Durch die lösbare Befestigung des Konterprofils an der Sichthaube der Dunstabzugshaube ist zum einen ein Ausrichten, Justieren und Korrigieren der Position des Wrasenschirms während der Montage auf einfache Weise möglich. Zudem kann auch nach dem Anbringen der Dunstabzugshaube vor Ort, insbesondere in der Küche ein Abnehmen des Wrasenschirm für beispielsweise Wartungsarbeiten auf einfache Art und Weise realisiert werden.

Gemäß einer Ausführungsform ist das wenigstens eine Aufnahmeprofil an der Rückseite der Dunstabzugshaube angeordnet.

Die Rückseite der Dunstabzugshaube ist dabei die Seite, die der Vorderseite der Dunstabzugshaube gegenüberliegt. Bei Dunstabzugshauben, insbesondere bei Wandessen, die an einer Raumwand befestigt sind, stellt die Rückseite die Seite dar, welche an der Raumwand anliegt oder dieser zumindest zugewandt ist. Als Vorderseite wird die Seite verstanden, die dem Benutzer der Dunstabzugshaube zugewandt ist. An dieser Vorderseite sind vorzugsweise die Bedienelemente der Dunstabzugshaube angeordnet. Die Definition der Vorderseite beziehungsweise der Rückseite und deren Beziehung zueinander werden im weiteren Verlauf der Beschreibung, soweit nicht anders angegeben, beibehalten. Auch Richtungsangaben wie vorne und hinten werden, sofern nicht anders angegeben in diesem Sinn verstanden.

Bei der Anordnung des Aufnahmeprofils an der Rückseite der Dunstabzugshaube kann die Befestigung oder Montage des Wrasenschirms derart erfolgen, dass der Wrasenschirm zunächst von der Vorderseite ausgehend in das Aufnahmeprofil gesteckt oder geschoben wird, womit eine Vorfixierung des Wrasenschirms an der Dunstabzugshaube vorgenommen wird. Ein Vorteil der Anordnung des Aufnahmeprofils an der Rückseite der Dunstabzugshaube besteht darin, dass das Aufnahmeprofil verdeckt ist, also während des Gebrauchs der Dunstabzugshaube für den Benutzer nicht oder nicht vollständig sichtbar ist. Weiterhin stellt insbesondere bei einer Kopffrei-Esse oder Schrägesse die Rückseite der Dunstabzugshaube die tiefste Stelle dar, so dass auch beim Austausch des Wrasenschirms bei einer bereits an einer Raumwand montierten Dunstabzugshaube, das Gewicht des Wrasenschirms nach dem Einbringen in den Aufnahmebereich von dem Aufnahmeprofil getragen wird und so ein Herunterfallen des Wrasenschirms zuverlässig verhindert werden kann.

Die Anordnung des Aufnahmeprofils an der Rückseite der Dunstabzugshaube kann derart realisiert sein, dass das Aufnahmeprofil an der Rückseite der Sichthaube angeordnet ist. Es ist aber auch denkbar, dass das Aufnahmeprofil an der Rückseite des Kamins der Dunstabzugshaube angeordnet ist, wobei eine Anordnung des Aufnahmeprofils an der Sichthaube bevorzugt ist.

In einer bevorzugten Ausführungsform der erfindungsgemäßen Dunstabzugshaube ist zumindest ein Teil des rückwärtigen Randes des Wrasenschirms in den Aufnahmebereich aufgenommen.

Als rückwärtiger Rand des Wrasenschirms wird im Sinne der vorliegenden Erfindung der Rand bezeichnet, der im montierten Zustand der Rückseite der Dunstabzugshaube zugewandt ist oder in der Nähe der Rückseite liegt. Als Rand oder Randbereich des Wrasenschirms wird hierbei die äußere Begrenzung des Wrasenschirms bezeichnet. Alternativ ist es aber auch möglich, dass ein Rand des Wrasenschirms, der durch eine Öffnung oder eine Aussparung innerhalb der Fläche des Wrasenschirms gebildet wird in dem Aufnahmebereich des Aufnahmeprofils aufgenommen ist.

Durch die Aufnahme des rückwärtigen Randes des Wrasenschirms kann eine Vorfixierung in Form eines Einhakens, Einstreckens, Einschiebens oder dergleichen stattfinden, wobei kein zusätzliches Werkzeug für diesen Befestigungsschritt erforderlich ist. Zudem ist eine Modifikation des Wrasenschirms, insbesondere das Einbringen von Aussparungen oder dergleichen zur Einführung in den Aufnahmebereich nicht erforderlich.

Indem das Aufnahmeprofil vorzugsweise an der Rückseite der Dunstabzugshaube angeordnet ist, ist zudem eine Beeinflussung des Wrasens durch das Aufnahmeprofil nicht zu befürchten. Zudem kann durch das Aufnahmeprofil ein Spalt oder eine Lücke zwischen der Raumwand, an der die Dunstabzugshaube montiert ist, und dem rückwärtigen Rand des Wrasenschirms geschlossen werden, so dass der aufsteigende Wrasen nicht an der Wand aufsteigen kann, sondern zu dem Wrasenschirm und darüber in Richtung der Ansaugöffnung der Dunstabzugshaube umgelenkt beziehungsweise gerichtet wird.

Schließlich kann durch die Anordnung des Aufnahmeprofils an der Rückseite der Dunstabzugshaube und die Aufnahme des rückwärtigen Bereichs des Wrasenschirms in dem Aufnahmebereich die Befestigungscharakteristik optimiert werden. Insbesondere kann der Abstand zwischen dem Aufnahmeprofil als einem Auflagerpunkt oder Lagerpunkt und dem Konterprofil als einem zweiten Auflagepunkt oder Lagerpunkt maximiert werden, was zu einer Stabilitätserhöhung führt.

In weiterer Ausgestaltung ist das wenigstens eine Konterprofil zur Fixierung des wenigstens einen Wrasenschirms im Bereich der Vorderseite der Sichthaube lösbar befestigt.

Durch die Anordnung des Konterprofils im Bereich der Vorderseite der Sichthaube werden der Abstand zwischen den beiden Lagerpunkten zur Fixierung des Wrasenschirms, insbesondere bei einem an der Rückseite der Dunstabzugshaube angeordneten Aufnahmeprofil, groß und die Stabilität der Befestigung des Wrasenschirms an der Dunstabzugshaube damit gesteigert.

Das Konterprofil kann hierbei direkt an der Vorderseite der Sichthaube angeordnet sein oder in einem Abstand zu der Vorderseite der Sichthaube angeordnet werden. Beim Anbringen des Konterprofils direkt an der Vorderseite der Sichthaube kann eine Modifikation der Sichthaube, beispielsweise durch Einbringen von Aufnahmeöffnungen in Form von beispielsweise Schlitzen vermieden werden.

Weiterhin kann vorgesehen sein, dass das Konterprofil, wobei auch mehrere Konterprofile vorgesehen sein können, seitlich an der Sichthaube angeordnet sind, wobei bei einer solchen Anordnung die Konterprofile bevorzugt in den Bereich der Vorderseite ragen beziehungsweise sich erstrecken.

In einer bevorzugten Ausgestaltung weist der Wrasenschirm einen Ausschnitt auf, der im Bereich einer Ansaugöffnung der Sichthaube liegt, und das Konterprofil liegt an zumindest einem Teil des vorderen Randes des Ausschnitts an.

Ein Ausschnitt kann dabei jede Form aufweisen, so dass die vorliegende Erfindung nicht auf bestimmte Ausschnitte beschränkt ist. Bevorzugt weist der Wrasenschirm einen rechteckigen Ausschnitt auf. Dieser kann in der Mitte des Wrasenschirms vorgesehen sein. Idealerweise liegt der Ausschnitt des Wrasenschirms derart, dass der Ausschnitt an allen vier Seiten von Material des Wrasensschirms umgeben ist.

Das Konterprofil kann sich über den gesamten vorderen Rand des Ausschnitts in dem Wrasenschirm erstrecken und/oder an diesem anliegen. Es ist aber nicht ausgeschlossen, dass das Konterprofil nur teilweise über den vorderen Rand des Ausschnitts in dem Wrasenschirm anliegt. Das Konterprofil stellt erfindungsgemäß eine geometrische Barriere für den Wrasenschirm da, so dass der Wrasenschirm in seiner Position gehalten wird. Insbesondere stützt das Konterprofil sich und damit auch den an diesem anliegenden Wrasenschirm gegen die Sichthaube ab.

Dieses Anliegen oder Abstützen kann beispielsweise erreicht werden, indem das Konterprofil ein L-förmiges Profil darstellt. Das heißt, dass der Querschnitt des Konterprofils eine "L-Form" aufweist. Somit ist vorzugsweise keine Modifikation des Wrasenschirms erforderlich. Vielmehr liegt nach dem Anbringen des Konterprofils ein Schenkel des L-Profils an der Unterseite des Wrasenschirms an und der zweite Schenkel erstreckt sich nach oben und ragt durch den Ausschnitt in dem Wrasenschirm zu der Vorderseite der Sichthaube und liegt an dieser an.

In weiterer Ausgestaltung weist das wenigstens eine Konterprofil wenigstens ein Befestigungselement zum Befestigen an der Sichthaube auf.

Durch diese Ausgestaltung kann die Befestigung des Konterprofils an der Sichthaube beispielsweise durch eine Steckverbindung erfolgen. Bei dieser Steckverbindung kann es sich vorzugsweise um eine Rastverbindung oder dergleichen handeln. Alternativ oder zusätzlich kann das Befestigungselement zum Befestigen des Konterprofils an der Sichthaube aber beispielsweise auch eine Bohrung sein. Durch diese Bohrung kann eine Schraube oder dergleichen geführt werden, über die das Konterprofil und damit der dadurch gehaltene Wrasenschirm an der Sichthaube befestigt werden kann. Es ist ebenfalls vorgesehen, dass Kombinationen von Befestigungselementen zum Befestigen des Konterprofils an der Sichthaube verwendet werden können.

Das Befestigungselement zum Befestigen des Konterprofils an der Sichthaube kann vorzugsweise derart ausgestaltet sein, dass die Befestigung ohne Werkzeug erfolgen kann.

In weiterer Ausgestaltung liegt die Unterseite des Wrasenschirms parallel zu der Unterseite von wenigstens einem in die Sichthaube eingesetzten Filterelement.

Durch diese parallele Ausrichtung kann eine flächenparallele Anordnung des Wrasenschirms in Bezug auf die Sichthaube und/oder die Filterelemente erzielt werden, wobei bevorzugt eine flächenbündige Anordnung vorgenommen werden soll. Da erfindungsgemäß die Befestigung des Wrasenschirms indirekt über ein Konterprofil erfolgt, das insbesondere von der Unterseite des Wrasenschirms auf diesen aufgebracht oder in diesen eingebracht wird, kann die Sichthaube vollständig oberhalb des Wrasenschirms liegen. Hierdurch wird es möglich durch geeignete Wahl der Filterelemente, die in die Sichthaube eingebracht werden, die Unterseite der Filterelemente mit der Unterseite des Wrasenschirms in einer Ebene anzuordnen.

Als Unterseite im Sinne der vorliegenden Erfindung wird die Seite bezeichnet, die im gewöhnlichen Gebrauch der Dunstabzugshaube auf die Kochstelle gerichtet ist und somit von Wrasen angeströmt wird. Bei Kopffrei-Essen oder Schrägessen kann die Unterseite vorzugsweise in einem festgelegten Winkel von der Rückseite bis zur Vorderseite der Dunstabzugshaube schräg nach oben verlaufen.

Durch diese parallele Anordnung, welche vorzugsweise eine flächenbündige Anordnung des Wrasenschirms in Bezug auf die Filterelemente darstellt, ist eine einfache Reinigung des Wrasenschirms und der Sichthaube möglich. Zudem kann die Sicherheit beim Betrieb der Dunstabzugshaube in Bezug auf die Benutzer beziehungsweise die Nutzer deutlich erhöht werden, da durch eine flächenbündige Anordnung keine Bauteile oder Komponenten der Dunstabzugshaube mehr hervorstehen. Schließlich wird das optische Erscheinungsbild der Dunstabzugshaube verbessert, was insbesondere bei Schrägessen zum Tragen kommt, bei denen die Unterseite des Wrasenschirms und der Filterelemente für den Benutzer sichtbar ist.

In weiterer Ausgestaltung ist der wenigstens eine Wrasenschirm aus einem hitzebeständigen Material, insbesondere Glas, ausgebildet.

Als hitzebeständiges Material wird im Sinne der vorliegenden Erfindung ein Material verstanden, welches den Temperaturen, die beim Kochen im Allgemeinen vorherrschen standhält, ohne seine Eigenschaften zu verändern. Zu diesen Eigenschaften können beispielsweise die Farbe, die Festigkeit und die Form zählen. Als hitzebeständiges Material kann beispielsweise Glas oder Metall verwendet werden. Bei der erfindungsgemäßen Dunstabzugshaube mit der zweiteiligen Befestigungsvorrichtung ist durch die hohe Stabilität der Befestigung die Verwendung solcher Materialien mit hoher Dichte möglich. Glas weist als Material für den Wrasenschirm zudem insbesondere den Vorteil auf, dass dieses gut zu reinigen ist.

In weiterer Ausgestaltung ist an dem wenigstens einen Aufnahmeprofil und/oder an dem wenigstens einen Konterprofil wenigstens ein Bedienelement zur Bedienung der Dunstabzugshaube vorgesehen.

Mit diesem wenigstens einen Bedienelement können die Funktionen der Dunstabzugshaube eingestellt werden. Beispielsweise kann mit dem Bedienelement die Dunstabzugshaube eingeschaltet oder ausgeschaltet werden, wobei die vorliegende Erfindung nicht auf diese Aktionen beschränkt ist. So können weitere Bedienelemente an dem Aufnahmeprofil und/oder an dem Konterprofil vorgesehen sein. Erfindungsgemäß können beispielsweise auch Bedienelemente vorgesehen sein, welche zusätzliche Funktionen, beispielsweise von zusätzlichen Beleuchtungsvorrichtungen an der Dunstabzugshaube steuern können.

Durch die Anordnung der Bedienelemente an den Profilen ist eine einfache Montage möglich, da nur in das Aufnahmeprofil und/oder das Konterprofil Aufnahme- oder Durchlassöffnungen für solche Bedienelemente eingebracht werden müssen und die Sichthaube, der Kamin oder der Wrasenschirm nicht in ihrer Form geändert werden müssen. Ebenso ist es möglich, dass die Anordnung der Bedienelemente für spezifische Benutzergruppen, beispielsweise für Links- und Rechtshänder, einfach ausgelegt und durch einfachen Austausch des entsprechenden Profils geändert werden kann.

Gemäß des zweiten Aspekts der vorliegenden Erfindung wird ein Verfahren zum Befestigen eines Wrasenschirms an einer Sichthaube einer Dunstabzugshaube bereitgestellt, wobei in den Aufnahmebereich eines Aufnahmeprofils ein Teil des Wrasenschirms eingeführt wird und der Wrasenschirm mittels eines Konterprofils an der Sichthaube befestigt wird .

Erfindungsgemäß ist vorgesehen, dass ein Teil des Wrasenschirms in den Aufnahmebereich des Aufnahmeprofils eingeführt wird, wobei "eingeführt" beispielsweise als Synonym für einschieben, einstecken oder dergleichen verstanden werden kann.

Durch diese zweigeteilte Fixierung beziehungsweise Befestigung in Form einer Vorfixierung durch das Aufnahmeprofil sowie das Anbringen des Konterprofils und gegebenenfalls eine endgültige Befestigung des Wrasenschirms durch das Konterprofil, kann eine einfache und schnelle Montage erzielt werden, wobei gleichzeitig die körperlichen Belastungen für den Monteur reduziert werden können. In einer weiteren Ausgestaltung wird das Konterprofil in einem Abstand zu dem Aufnahmeprofil so an dem Wrasenschirm angeordnet, dass zumindest ein Teil des Konterprofils an einem Teil der Sichthaube anliegt.

Ist das Aufnahmeprofil an der Rückseite der Dunstabzugshaube und das Konterprofil im vorderen Bereich der Dunstabzugshaube, also im gegenüberliegenden Bereich angeordnet, existiert ein Abstand zwischen den beiden Profilen. Dabei gilt im Allgemeinen, dass je größer der Abstand ist, desto stabiler ist die Befestigung beziehungsweise die Fixierung des Wrasenschirms. Als Abstand wird dabei vorzugsweise der minimale Abstand zwischen den beiden Profilen verstanden.

Die Erfindung wird im Folgenden erneut unter Bezugnahme auf die beiliegenden Zeichnungen erläutert. Hierbei zeigen:
- Figur 1:: eine schematische Darstellung einer Ausführungsform der erfindungsgemäßen Dunstabzugshaube mit Befestigungsvorrichtung in einem ersten Zusammenbau- beziehungsweise Montagestadium;
- Figur 2:: eine schematische Darstellung der Ausführungsform der Dunstabzugshaube nach Figur 1 in einem zweiten Zusammenbaubeziehungsweise Montagestadium;
- Figur 3:: eine schematische Darstellung der Ausführungsform der Dunstabzugshaube nach Figur 1 in einem dritten Zusammenbaubeziehungsweise Montagestadium;
- Figur 4:: eine schematische Darstellung der Ausführungsform der Dunstabzugshaube nach Figur 1 im fertigen Zusammenbaubeziehungsweise Montagestadium.

Gleiche Bestandteile sind in den Figuren mit den gleichen Bezugszeichen versehen und deren Aufbau und Funktion wird gegebenenfalls nur einmalig erläutert.

In Figur 1 ist eine schematische Darstellung einer Ausführungsform der erfindungsgemäßen Dunstabzugshaube 1 mit Befestigungsvorrichtung in einem ersten Zusammenbau- beziehungsweise Montagestadium darstellt. Dabei umfasst die Dunstabzugshaube 1 einen Kamin 5 an den eine Sichthaube 2 fest montiert ist. In die Sichthaube 2 sind Filterelemente 4, in der dargestellten Figur 1 zwei Filterelemente 4, eingebracht. An der Sichthaube 2 ist an der Rückseite im unteren Bereich ein Aufnahmeprofil 10 befestigt. Dabei ist die Rückseite der Dunstabzugshaube 1, an der das Aufnahmeprofil 10 befestigt ist, die Seite, die der Vorderseite der Dunstabzugshaube 1 gegenüberliegt. Als Vorderseite der Dunstabzugshaube 1 wird erfindungsgemäß die Seite verstanden, die dem Nutzer während des ordnungsgemäßen Gebrauchs zugerichtet oder auf den Nutzer gerichtet ist.

Bei der dargestellten Dunstabzugshaube 1 handelt es sich um eine Kopffrei-Esse oder Schrägesse. Bei dieser Dunstabzugshaube 1 verläuft die Sichthaube 2, an die der Wrasenschirm 3 unter Benutzung des Konterprofils 11 lösbar befestigt werden soll, zur Vertikalen und Horizontalen geneigt. Das Aufnahmeprofil 10 ist an der Rückseite der Dunstabzugshaube 1 angeordnet. Bei der in Figur 1 dargestellten Dunstabzugshaube 1 entspricht die Position in der das Aufnahmeprofil 10 an der Sichthaube 2 platziert ist, gleichzeitig dem tiefsten Punkt der Dunstabzugshaube 1. Als tiefster Punkt wird der Punkt bei der Dunstabzugshaube 1 bezeichnet, der einer unterhalb der Dunstabzugshaube befindlichen Kochstelle (nicht gezeigt) am nächsten ist.

Der Wrasenschirm 3, der an der Sichthaube 2 befestigt werden soll, weist einen Ausschnitt beziehungsweise eine Aussparung auf, die der Ansaugöffnung der Dunstabzugshaube 1, die in der Sichthaube 2 vorgesehen ist und durch die Filterelemente 4 abgedeckt ist, entspricht.

In Figur 2 ist eine schematische Darstellung der Dunstabzugshaube 1 aus Figur 1 in einem zweiten Zusammenbau- beziehungsweise Montagestadium dargestellt. Wie in Figur 2 gezeigt, weist das Aufnahmeprofil 10 zur Aufnahme des Wrasenschirms 3 einen Aufnahmebereich in Form einer Nut N auf. Die Nut N ist nach vorne und oben gerichtet und in dieser Richtung offen. Die Ausrichtung der Nut N entspricht damit der Richtung des Wrasenschirms 3, den dieser in dem montierten Zustand einnehmen soll. In diese Nut N kann der Wrasenschirm 3 eingesteckt oder eingebracht werden, wobei die Breite der Nut N variabel sein kann. Die Breite der Nut N muss jedoch mindestens der Dicke des Wrasenschirms 3 entsprechen. Zum Einschieben oder Einstecken des Wrasenschirms 3 in die Nut N können die Filterelemente 4 aus der Ansaugöffnung in der Sichthaube 2 entfernt werden. In diesem Zustand kann der Wrasenschirm 3, wie in Figur 2 durch die Pfeile angedeutet, in die Nut N entlang der Ausrichtung der Nut N eingeschoben werden.

Alternativ können, insbesondere, wenn die Breite der Nut N größer als die Dicke des Wrasenschirms 3 gewählt ist, die Filterelemente 4 bereits vor dem Einführen des Wrasenschirms 3 in den Aufnahmebereich, insbesondere in die Nut N, des Aufnahmeprofils 10, in der Ansaugöffnung der Sichthaube 2 angeordnet sein. Nach dem Einbringen des Wrasenschirms 3 in das Aufnahmeprofil 10 kann der Wrasenschirm 3 dann um die Längsachse des Aufnahmeprofils 10 nach oben geschwenkt werden, so dass der Wrasenschirm 3 flächenparallel an der Sichthaube 2 anliegt und die Unterseite der Filterelemente 4 mit der Unterseite des Wrasenschirms flächenbündig ist.

In Figur 3 ist eine schematische Darstellung der Dunstabzugshaube 1 mit der erfindungsgemäßen Befestigungsvorrichtung aus Figur 1 in einem dritten Zusammenbau- beziehungsweise Montagestadium dargestellt. In diesem Zustand ist der Wrasenschirm 3 in die Nut N des Aufnahmeprofils 10 eingebracht. Wie weiterhin in Figur 3 dargestellt, erfolgt die Fixierung des Wrasenschirms 3 nach der vorzugsweise flächenparallelen Positionierung des Wrasenschirms 3 an der Sichthaube 2 der Dunstabzugshaube 1 durch das Konterprofil 11. Dabei kann das Konterprofil 11, wie in Figur 3 dargestellt vorzugsweise als L-förmiges Profil ausgebildet sein. Zur Fixierung des Wrasenschirms 3 an der Sichthaube 2 wird das Konterprofil 11 in der dargestellten Art und Weise zwischen dem vorderen Rand des Ausschnitts in dem Wrasenschirm 3 und der Sichthaube 2 angebracht. Hierbei liegt der untere Schenkel des L-Profils des Konterprofils 11 an der Unterseite des Wrasenschirms 3 an und der sich nach oben erstreckende Schenkel des Konterprofils 11 ist durch den Ausschnitt des Wrasenschirms 3 so geführt, dass dieser mit seiner Rückseite an der Vorderseite der Sichthaube 2 anliegt.

Zur endgültigen Befestigung des Wrasenschirms 3 kann das Konterprofil 11 Befestigungselemente (nicht dargestellt) aufweisen, wobei diese Befestigungselemente beispielsweise Bohrungen oder Rastelemente in dem Schenkel sein können, der an der Vorderseite der Sichthaube 2 anliegt. Bei einer Rastverbindung weist die Sichthaube 2 geeignete Aufnahmevorrichtungen zur Aufnahme des oder der Rastelemente des Konterprofils 11 auf. Im Fall einer Bohrung wird eine Schraube durch die Bohrung in dem Konterprofil geführt und in die Vorderseite der Sichthaube 2 in gegebenenfalls vorgesehene Öffnungen verschraubt.

In Figur 4 ist eine schematische Darstellung der Dunstabzugshaube 1 mit der erfindungsgemäßen Befestigungsvorrichtung aus Figur 1 im fertigen Zusammenbau- beziehungsweise Montagestadium dargestellt. Der Wrasenschirm 3 ist an der Sichthaube 2 der Dunstabzugshaube 1 lösbar über das Aufnahmeprofil 10 und das Konterprofil 11 befestigt. Das Aufnahmeprofil 10 und das Konterprofil 11 verlaufen, wie in Figur 4 dargestellt, parallel über die Breite der Sichthaube 2, um die Stabilität der Fixierung oder Befestigung zu erhöhen. Die Profile 10, 11 haben dabei einen Abstand a zueinander. Durch diesen Abstand a, der vorzugsweise maximal ist, wird die Stabilität der Fixierung oder Befestigung des Wrasenschirms 3 an der Sichthaube 2 gesteigert.

Mit der vorliegenden Erfindung wird eine Befestigung einer Glasscheibe oder eines anderen Plattenmaterials, wie beispielsweise Aluminium, als Wrasenschirm an einer Dunstabzugshaube ermöglicht. Die Dunstabzugshaube ist vorzugsweise eine Schrägesse. Die Befestigung des Wrasenschirms erfolgt bei der vorliegenden Erfindung ohne Kleben. Bei der vorliegenden Erfindung ist der Wrasenschirm nicht wie bei Dunstabzugshauben des Standes der Technik hinter der Sichthaube verbaut sondern vor der Sichthaube, so dass die Scheibe, die den Wrasenschirm bildet in einer Ebene mit den Filterelementen der Sichthaube liegen kann.

Die vorliegende Erfindung ist auch vorteilhaft gegenüber einer alternativen Art der Befestigung des Wrasenschirms, bei der der Wrasenschirm an die Sichthaube geklebt wird oder durch einen rückseitig angeklebten Winkel an die Sichthaube angeschraubt wird. Diese Lösungen haben den Nachteil, dass sie nicht reversibel sind oder Zusatzteile benötigen. Zudem gestaltet sich die dauerhafte Befestigung bei diesen alternativen Lösungen als schwierig, da die unterschiedlichen Materialausdehnungskoeffizienten der unterschiedlichen Teile, insbesondere des Wrasenschirmmaterials und eines Winkels, berücksichtigt werden müssen.

Bei der vorliegenden Erfindung werden keine Zusatzteile benötigt, die an dem Wrasenschirm beispielsweise durch Kleben befestigt sind. Da der Wrasenschirm bei der erfindungsgemäßen Dunstabzugshaube in dem Aufnahmeprofil gehalten und durch das Konterprofil lediglich fixiert wird, ist der Wrasenschirm schwimmend gelagert. Hierbei kann sich der Wrasenschirm beispielsweise in dem Aufnahmeprofil ausdehnen ohne die Befestigung des Schirms an der Sichthaube zu gefährden.

### Bezugszeichenliste

- 1: Dunstabzugshaube
- 2: Sichthaube
- 3: Wrasenschirm
- 4: Filterelement
- 5: Kamin

- 10: Aufnahmeprofil
- 11: Konterprofil

- a: Abstand
- N: Nut

## Patentansprüche

1. Dunstabzugshaube (1) mit einer Befestigungsvorrichtung zur Befestigung eines Wrasenschirms (3) an einer Sichthaube (2) einer Dunstabzugshaube (1), **dadurch gekennzeichnet, dass** die Befestigungsvorrichtung wenigstens ein Aufnahmeprofil (10) und wenigstens ein Konterprofil (11) aufweist, dass das wenigstens eine Aufnahmeprofil (10) einen Aufnahmebereich zur Aufnahme zumindest eines Teils des Wrasenschirms (3) aufweist und dass das wenigstens eine Konterprofil (11) zur Fixierung des Wrasenschirms (3) an der Sichthaube (2) befestigt ist.

2. Dunstabzugshaube (1) nach Anspruch 1, **dadurch gekennzeichnet, dass** das wenigstens eine Aufnahmeprofil (10) an der Rückseite der Dunstabzugshaube (1) angeordnet ist.

3. Dunstabzugshaube (1) nach einem der Ansprüche 1 bis 2, **dadurch gekennzeichnet, dass** zumindest ein Teil des rückwärtigen Randes des Wrasenschirms (3) in den Aufnahmebereich aufgenommen ist.

4. Dunstabzugshaube (1) nach Anspruch 1 oder 3, **dadurch gekennzeichnet, dass** das wenigstens eine Konterprofil (11) zur Fixierung des wenigstens einen Wrasenschirms (3) im Bereich der Vorderseite der Sichthaube (2) lösbar befestigt ist.

5. Dunstabzugshaube (1) nach einem der Ansprüche 1 bis 4, **dadurch gekennzeichnet, dass** der Wrasenschirm (3) einen Ausschnitt aufweist, der im Bereich einer Ansaugöffnung der Sichthaube (2) liegt, und dass das Konterprofil (11) an zumindest einem Teil des vorderen Randes des Ausschnitts anliegt.

6. Dunstabzugshaube (1) nach einem der Ansprüche 1 bis 5, **dadurch gekennzeichnet, dass** das wenigstens eine Konterprofil (11) wenigstens ein Befestigungselement zum Befestigen an der Sichthaube (2) aufweist.

7. Dunstabzugshaube (1) nach einem der Ansprüche 1 bis 6, **dadurch gekennzeichnet, dass** die Unterseite des Wrasenschirms (3) parallel zu der Unterseite von wenigstens einem in die Sichthaube (2) eingesetzten Filterelement (4) liegt.

8. Dunstabzugshaube (1) nach einem der Ansprüche 1 bis 7, **dadurch gekennzeichnet, dass** der wenigstens eine Wrasenschirm (3) aus einem hitzebeständigen Material, insbesondere Glas ausgebildet ist.

9. Dunstabzugshaube (1) nach einem der Ansprüche 1 bis 8, **dadurch gekennzeichnet, dass** an dem wenigstens einen Aufnahmeprofil (10) und/oder an dem wenigstens einen Konterprofil (11) wenigstens ein Bedienelement zur Bedienung der Dunstabzugshaube (1) vorgesehen ist.

10. Verfahren zum Befestigen eines Wrasenschirms (3) an einer Sichthaube (2) einer Dunstabzugshaube (1), **dadurch gekennzeichnet, dass** in den Aufnahmebereich eines Aufnahmeprofils (10) ein Teil des Wrasenschirms (3) eingeführt wird und dass der Wrasenschirm (3) mittels eines Konterprofils (11) an der Sichthaube (2) befestigt wird.

11. Verfahren nach Anspruch 10, **dadurch gekennzeichnet, dass** das Konterprofil (11) in einem Abstand a zu dem Aufnahmeprofil (10) so an dem Wrasenschirm (3) angeordnet wird, dass zumindest ein Teil des Konterprofils (11) an einem Teil der Sichthaube (2) anliegt.
